# FASCICULE DE BREVET EUROPEEN

(11) **EP 1 226 886 B1**
(45) Date de publication et mention de la délivrance du brevet: **07.06.2006**
(21) Numéro de dépôt: 02290203.5
(22) Date de dépôt: 29.01.2002
(51) Int. Cl.: B21C 47/34

(54) **Dispositif d'entrainement et de guidage d'une bande**
Einrichtung zum Fördern und Führen eines Metallbandes
System for driving and guiding a metal band

(30) Priorité: 30.01.2001 FR 0101249
(43) Date de publication de la demande: 31.07.2002
(73) Titulaire: VAI CLECIM, 42403 Saint-Chamond (FR)
(72) Inventeur: Perret, Jean, 42600 Montbrison (FR)
(74) Mandataire: Le Brusque, Maurice

(56) Documents cités:
- EP-A- 0 021 995
- DE-A- 2 305 785
- US-A- 4 119 256
- US-A- 4 404 831
- US-A- 4 759 485

## Description

L'invention est relative à un dispositif d'entraînement et de guidage d'une bande défilant suivant un axe longitudinal, et s'applique spécialement à la commande du défilement d'une bande métallique dans une installation de laminage.

Pour l'obtention d'une tôle, il est habituel de partir d'une brame qui passe d'abord dans un laminoir dégraisseur, puis dans un laminoir finisseur constitué d'une série de cages de laminage fonctionnant en tandem, jusqu'à l'obtention de l'épaisseur souhaitée, la bande obtenue étant finalement enroulée en bobine sur un mandrin entraîné en rotation.

Cet enroulement doit s'effectuer sous une certaine traction qui est, cependant, inférieure à la traction nécessaire, habituellement, pour le laminage.

D'autre part, la bande peut avoir tendance, à la sortie du laminage, à se décaler latéralement et il est nécessaire de la recentrer avant son enroulement en bobine.

Pour cela, il est habituel de placer, à la sortie du laminage et en amont de l'enrouleuse, un dispositif d'entraînement et de guidage qui comprend, normalement deux rouleaux cylindriques montés de part et d'autre du plan de défilement de la bande et entre lesquels est appliquée une pression de pinçage de la bande, au moins l'un des rouleaux étant entraîné en rotation autour de son axe pour commander le défilement sous traction de la bande ainsi serrée entre les deux rouleaux.

De préférence, le rouleau supérieur peut être relevé de façon à s'écarter du rouleau inférieur pour faciliter l'engagement de la bande sur la bobineuse ou bien permettre son passage, par exemple vers une autre bobineuse placée en aval.

Habituellement, la position du rouleau supérieur est déterminée par des butées réglables en fonction de l'épaisseur de la bande mais, pour assurer un bon entraînement de la bande, il est nécessaire de régler avec précision la pression de pinçage appliquée entre les deux rouleaux. Il est utile, d'autre part, de pouvoir moduler les pressions appliquées, respectivement, de chaque côté de la bande, celles-ci pouvant être légèrement différentes pour exercer, en cas de besoin, un effet de recentrage de la bande.

Le document FR-A-2459692, par exemple, décrit un dispositif de ce type, dans lequel le rouleau supérieur est appliqué, en position de serrage sur des butées fixes et la pression de pinçage est appliquée sur les paliers du rouleau inférieur par des vérins d'un type spécial permettant un préréglage des pressions appliquées, respectivement, du côté droit et du côté gauche de la bande.

Dans une autre disposition connue décrite, par exemple, dans le document FR-A-2346066, le rouleau supérieur est porté par un bâti qui peut pivoter autour d'un axe horizontal sous l'action d'un vérin pneumatique, entre une position relevée permettant le passage libre de la bande et une position abaissée de pinçage de la bande, dont le niveau est réglé par des butées fixes.

Le rouleau supérieur est porté par deux paliers montés coulissants, transversalement au plan de défilement, dans des guidages du bâti, et associés chacun à un vérin pneumatique à double effet de réglage de la force de pression appliquée sur la bande de chaque côté de celle-ci.

De tels dispositif permettent donc de régler les pressions appliquées sur la bande pour exercer l'effort de traction nécessaire au laminage et, en cas de besoin, pour la recentrer avant l'enroulement.

Il arrive, cependant, que la bande présente, lors du défilement, des surépaisseurs dues à un repliement de la bande sur elle-même, en particulier pour les faibles épaisseurs. Lorsque le rouleau supérieur est simplement appliqué par son propre poids, il peut se soulever légèrement pour laisser passer une telle surépaisseur, sans modification de la pression de pinçage. En revanche, si la pression de pinçage est appliquée par des vérins, ceux-ci sont soumis, en cas de surépaisseur, à des chocs qui risquent de perturber le réglage de la pression. Dans un dispositif tel que décrit par le document FR-A-2346066, on utilise, pour appliquer la pression de pinçage, des vérins pneumatiques qui peuvent absorber des surépaisseurs éventuelles. Toutefois, le temps de réponse d'un vérin pneumatique n'est pas négligeable et il est donc difficile, dans ce cas, de prévoir une véritable régulation permettant de recentrer la bande en modulant les pressions appliquées sur les deux paliers.

L'invention a pour objet de résoudre ces problèmes grâce à un dispositif d'entraînement et de guidage qui permet d'absorber des défauts de surépaisseur pouvant se présenter lors du défilement de la bande, sans modifier sensiblement les efforts appliqués, respectivement, sur les paliers du rouleau de pinçage, de part et d'autre de la bande, ces efforts pouvant ainsi être modulés de façon à corriger en permanence le centrage de la bande pour assurer un bon enroulement de la bobine.

Le dispositif selon l'invention, tout en apportant un résultat fiable, est relativement simple et peu onéreux et peut être adapté à des dispositifs existants sans modification notable de ceux-ci.

L'invention concerne donc, d'une façon générale, un dispositif d'entraînement et de guidage d'un produit en bande comprenant, à l'intérieur d'un bâti, deux rouleaux cylindriques montés rotatifs chacun autour d'un axe perpendiculaire à la direction de défilement, l'un au moins desdits rouleaux tournant sur deux paliers mobiles guidés transversalement au plan de défilement de la bande, des moyens de pinçage de la bande entre les deux rouleaux par application d'une pression de serrage réglable sur chacun des paliers mobiles et des moyens de commande de la rotation d'au moins l'un desdits rouleaux, les moyens de pinçage comprenant, pour chaque palier mobile, un vérin hydraulique de serrage prenant appui sur le bâti et sur le palier et comprenant une chambre de pression alimentée en fluide hydraulique sous une pression de serrage.

Conformément à l'invention, chaque vérin de serrage est associé à un moyen d'amortissement des variations d'épaisseur de la bande prévu pour absorber un déplacement limité du piston dans le sens opposé au sens de serrage, sans variation sensible de la pression de serrage appliquée sur chaque palier par le vérin correspondant.

Avantageusement, ce moyen d'amortissement comprend au moins une chambre fermée contenant au moins un fluide d'amortissement et communiquant avec la chambre de pression du vérin de serrage, de façon que le fluide d'amortissement soit soumis à la pression de serrage appliquée sur le piston dudit vérin, ladite chambre d'amortissement ayant un volume suffisant compte tenu de la compressibilité de fluide qu'elle contient pour absorber un déplacement limité du piston du vérin de serrage, sans variation sensible de la pression hydraulique de serrage appliquée par celui-ci.

Dans un premier mode de réalisation, la chambre d'amortissement comprend une seule partie formant une capacité communiquant avec la chambre de pression du vérin de serrage par un conduit largement ouvert et remplie du même fluide hydraulique, ladite capacité ayant un volume suffisant compte tenu de la compressibilité dudit fluide hydraulique pour absorber un déplacement limité du piston de vérin de serrage.

De préférence, dans un autre mode de réalisation, la chambre d'amortissement comprend deux parties, respectivement une première partie de liaison formant une capacité fermée mise en communication avec la chambre de pression du vérin par un premier conduit largement ouvert et remplie du même fluide hydraulique et à la même pression de serrage, et une seconde partie qui est mise en communication avec la première partie par un second conduit largement ouvert et remplie d'un gaz sous pression de façon à former un accumulateur à gaz susceptible d'absorber le passage dans la capacité d'une quantité de fluide correspondant à un déplacement limité du piston sans variation notable de la pression dudit fluide hydraulique.

Avantageusement, le conduit de liaison entre la chambre de pression et la chambre d'amortissement présente une section de passage suffisante pour éviter toute variation dynamique sensible de la pression du fluide lors d'un déplacement limité du piston de vérin de serrage.

Selon une autre caractéristique préférentielle, un obturateur sans inertie, tel qu'une membrane déformable est placé dans le second conduit de liaison entre la capacité et l'accumulateur pour assurer la séparation entre le fluide hydraulique et le gaz.

Dans un autre mode de réalisation, le corps de chaque vérin de serrage est monté coulissant axialement dans un corps creux solidaire du bâti et limitant avec ledit corps de vérin de serrage, une chambre remplie d'un gaz, de façon à constituer un vérin pneumatique d'amortissement susceptible d'absorber un déplacement du corps du vérin de serrage déterminé par un déplacement limité du piston dudit vérin de serrage.

De façon particulièrement avantageuse, la chambre de pression de chaque vérin de serrage est alimentée par un circuit hydraulique comprenant un moyen de limitation de la pression de serrage préréglé à une valeur correspondant à l'effort de serrage entre les rouleaux nécessaire au défilement de la bande, le fluide contenu dans la chambre d'amortissement étant maintenu à une pression au moins égale à la limite de pression appliquée sur le piston du vérin de serrage.

Avantageusement, un moyen de mesure de la position latérale de la bande est prévu en amont du dispositif de guidage, et l'information sur la position de la bande fournie par ce moyen est utilisée pour commander le basculement du second rouleau du dispositif de guidage afin de corriger, par un léger déplacement latéral de la bande, un défaut de "sabre", avant l'enroulement de la bande sur la bobineuse située en aval du dispositif de guidage.

De préférence, le couple d'entraînement transmis à la bande par les rouleaux est modulé par la puissance fournie par les moteurs de ces rouleaux, afin de régler de manière optimale la traction entre la dernière cage de laminage et le dispositif, en particulier pour faciliter la mesure de la planéité de la bande.

Le dispositif de l'invention permet d'amortir le choc de la bande à l'engagement et permet aussi - sans inertie - de passer les surépaisseurs résultant notamment d'une repliure ou d'une soudure.

Il est ainsi plus facile, par la modulation du couple d'entraînement des rouleaux, de régler la traction entre la dernière cage et le dispositif d'entraînement sans modifier la traction d'enroulement à la bobineuse.

L'invention couvre également d'autres dispositions avantageuses et sera mieux comprise par la description suivante de certains modes de réalisation particuliers, donnés à titre d'exemples non limitatifs et illustrés par les dessins annexés sur lesquels :
Fig.1 est une vue latérale d'un dispositif d'entraînement et de guidage de bande selon l'invention.
Fig. 2 est une coupe axiale verticale suivant la ligne II,II de Fig.1, l'accumulateur à gaz étant orienté différemment.
Fig. 3 est une vue de détail, à échelle agrandie, de Fig. 2.
Fig. 4 est un schéma de régulation pour la commande des vérins de serrage.
Fig. 5 montre une variante de réalisation du dispositif selon l'invention.
Figure 6 montre une autre variante.

Sur les figures 1 et 2, on a représenté schématiquement un dispositif 1 d'entraînement et de guidage d'une bande métallique 2 qui vient d'être laminée et qui va être enroulée en bobine.

Un tel dispositif 1 est donc situé en aval d'une dernière cage de laminage (non représentée) et en amont d'une bobineuse (non représentée) qui assure l'enroulement . La bande 2 est supportée et entraînée par un convoyeur-table à rouleaux T (Fig.1) définissant un plan de défilement sensiblement horizontal ; le centrage suivant l'axe de ce convoyeur est assuré par des guides non représentés.

Le dispositif 1 comprend un bâti 3 fixe comportant, de chaque côté de la bande, un support latéral vertical.

La bande 2 passe entre deux rouleaux pinceurs 4 et 5 dont les axes de rotation sont parallèles au plan de défilement et situés dans un plan transversal, lesdits axes étant perpendiculaires à la direction d'avance de la bande.

Le rouleau inférieur 4 est supporté par un arbre 41 monté rotatif, à chaque extrémité, dans un palier fixe 42 bloqué dans l'un des supports latéraux du bâti 3.

Le rouleau supérieur 5 est supporté par un arbre 51 monté rotatif à chacune de ses extrémités respectivement dans un palier à roulement 52 monté dans un boîtier, qui peut coulisser en étant guidé par une glissière 53 ménagée sur un châssis de support 6.

Les rouleaux 4, 5 sont entraînés en rotation par des moyens moteurs non représentés, par l'intermédiaire d'allonges à cardans.

Le châssis 6 est articulé sur le bâti 3 autour d'un axe horizontal 9, disposé en amont et au-dessus du rouleau 5. Au moins un vérin hydraulique 7 est prévu pour relever le châssis 6 en le faisant pivoter, dans le sens contraire d'horloge selon Fig.1, autour de l'axe 9. Le vérin 7 est articulé, en partie basse, sur un axe porté par le bâti 3 tandis qu'en partie haute la tige du vérin 7 est articulée sur un axe porté par le châssis 6 à l'opposé de l'axe 9.

En position relevée, le châssis 6 est suffisamment écarté du rouleau 4 pour faciliter le début d'enroulement ou bien laisser passer librement la bande 2 vers un autre équipement de bobinage situé en aval et non représenté sur le dessin.

En position abaissée, le châssis 6 est appliqué par le vérin 7 sur des butées réglables 8 du bâti 3 dont le niveau peut être adapté à l'épaisseur de la bande S de façon que celle-ci soit pincée entre les deux rouleaux 4, 5.

Des moyens de pinçage P sont prévus pour exercer un effort de serrage de la bande 2. Comme le montrent les figures 1 et 2, ces moyens de pinçage P comprennent, de chaque côté de la bande 2, un vérin hydraulique 10 dont le corps 12 est fixé sur le châssis 6 et dont le piston 11 permet d'appliquer une pression de serrage individuellement réglable sur le palier 52 associé, par l'intermédiaire d'une tige 13.

Dans la disposition antérieure décrite dans le document FR-A-2346066, les deux paliers du rouleau supérieur étaient reliés par une tige et une bielle, à un vérin à double effet permettant d'appliquer, dans un sens ou dans l'autre, une force s'ajoutant algébriquement au poids du rouleau.

Dans l'invention, en revanche, l'effort de pinçage est exercé uniquement par les vérins 10 qui sont, de préférence, à simple effet, le poids du rouleau 5 étant encaissé par des vérins d'équilibrage 20 qui prennent appui sur le châssis relevable 6.

A cet effet, comme le montre la figure 2, l'arbre de rotation du rouleau 5 est prolongé par deux tourillons 51 enfilés chacun dans un palier à roulements 54 ayant un boîtier qui est fixé à l'extrémité de la tige d'un vérin 20 dont le corps est muni de parties d'appui s'engageant dans une chape solidaire du châssis relevable 6.

Ces vérins 20 permettent d'encaisser le poids du rouleau 5 et d'exercer sur celui-ci un effort de rappel vers le haut. Les vérins 10 peuvent donc être à simple effet, la tige 13 de chaque vérin 10 étant un simple poussoir qui prend appui, dans le sens de serrage, sur le boîtier du palier correspondant 52.

Chaque vérin 10 comprend un piston 11 monté coulissant dans l'alésage d'un cylindre 12 formant le corps de vérin et fixé sur la tige 13 qui prend appui vers le bas sur le boîtier du palier 52 du rouleau 5. Lorsque le châssis 6 est appliqué en position abaissée sur les butées 8, comme illustré sur Fig.1, l'axe du vérin 10 est sensiblement vertical. Le corps de vérin 12 est fermé, à son extrémité supérieure, par un couvercle 12a fixé de manière démontable, par exemple au moyen de vis.

Une chambre de pression 12b est ainsi formée dans le corps de vérin 12, entre le piston 11 et le couvercle 12 a.

Le vérin 10 est un vérin hydraulique alimenté par une canalisation 10a reliée à un orifice prévu dans le couvercle 12a et qui débouche dans le volume situé au-dessus du piston 11. Sur la canalisation 10a est branchée une servo-valve qui permet, par exemple, de relier la canalisation 10a soit à une source de liquide sous pression (non représentée), soit à la bâche (non représentée) , ou encore de fermer la canalisation 10a. La seconde chambre du vérin, de l'autre côté du piston 11, est reliée par un canal 10b à une conduite 10c de retour à la bâche.

Les vérins 20 d'équilibrage du poids du rouleau 5 sont alimentés en permanence avec une légère surpression de façon à appliquer les paliers 54 sur le extrémités des poussoirs 13 des vérins 10 en exerçant ainsi un effort de rappel vers le haut. De ce fait, les servo-valves 30 d'alimentation des vérins 10 permettent de contrôler exactement les pressions de pinçage appliquées respectivement sur les côtés de la bande, au moyen d'un système de régulation représenté schématiquement sur la Figure 4.

Un capteur 21 de mesure de la position latérale de la bande est prévu, au-dessus de la bande 2, juste en amont du dispositif 1. Ce capteur 21 comporte, par exemple, une caméra CCD (caméra numérique à système à transfert de charges), mais d'autres moyens de mesure peuvent être employés.

Comme illustré sur Fig.4, le signal de sortie de la caméra 21 est envoyé à l'entrée d'un circuit 22 de mise en forme de l'écart. La sortie du circuit 22 est reliée à une entrée d'un comparateur 23 dont une autre entrée reçoit, par une ligne 24, une valeur de consigne pour la commande du basculement du cylindre 5. La sortie du comparateur 23 est envoyée à une entrée d'un microcalculateur 25. D'autres entrées de ce microcalculateur 25 sont respectivement reliées à une ligne 26 fournissant une valeur limite de pression, une ligne 27 fournissant une valeur de consigne de la position de la tige 13, une ligne 28 recevant l'information du capteur 15 sur la mesure de position et une ligne 29 recevant l'information du capteur de pression 16.

Grâce à l'utilisation des vérins hydrauliques 10 pour l'application de la pression de pinçage, le temps de réponse est extrêmement faible et l'on peut donc réaliser une régulation des pressions permettant de corriger un décentrage éventuel de la bande.

Cependant, si la bande 2 comporte une surépaisseur, le passage de celle-ci entre les rouleaux 4 et 5 provoque un choc vers le haut sur les vérins 10 qui risquerait de perturber la régulation.

Pour éviter cet inconvénient, il est prévu, selon l'invention, un moyen d'amortissement A qui permet d'absorber un déplacement limité du piston 11, dans le sens opposé au serrage, sans variation sensible de la pression de serrage appliquée sur le palier 52 et est constitué d'une chambre B soumise à la pression de serrage et contenant un fluide ayant un degré de compressibilité qui lui permet d'amortir les déplacements vers le haut du piston.

Dans le mode de réalisation des Figs.1 et 2, la chambre d'amortissement B comprend deux parties, respectivement une partie de liaison constituée d'une capacité 14 qui communique avec la chambre de pression 12b du vérin et une partie d'amortissement constituée d'un accumulateur à gaz 17.

La capacité 14 est constituée d'un évidement ménagé dans le couvercle 12, au-dessus de la chambre de pression 12b, et contient le même fluide hydraulique. Comme visible sur Fig.2, la capacité 14 a une forme cylindrique, de diamètre supérieur à celui de l'alésage du corps de vérin 12 et elle communique avec la chambre de pression 12b par un conduit 14a de section suffisante pour éviter toute variation dynamique sensible de la pression du fluide dans la capacité 14 lors du déplacement du piston 11.

Un capteur de position 15 peut être disposé à l'intérieur de la capacité 14, suivant l'axe du vérin 10, et se trouve ainsi protégé contre des chocs extérieurs. Le capteur de position 15 comprend une première partie liée à l'extrémité supérieure de la tige 13 et une deuxième partie liée au couvercle 12a et pouvant se déplacer axialement par rapport à la première partie. D'autre part, un capteur de pression est relié à un orifice 16 ménagé sur le couvercle pour permettre de déterminer l'effort exercé sur le palier 52 par le vérin 10.

La seconde partie de la chambre d'amortissement B comprend un volume rempli de gaz, avantageusement constitué par un accumulateur à gaz 17 dont la forme extérieure est sensiblement cylindrique et centrée, de préférence, sur un axe orthogonal à celui du vérin 10. L'accumulateur 17 est fixé latéralement sur le couvercle 12a qui comporte un conduit de passage transversal 18 qui débouche dans la capacité 14 pour mettre celle-ci en communication avec l'accumulateur 17. Le diamètre du conduit de passage 18 est suffisamment grand pour éviter une variation dynamique de la pression lors du passage du liquide dans la capacité 14. La séparation entre le liquide de la capacité 14 et le gaz de l'accumulateur 17 est assurée par un obturateur sans inertie, par exemple formé par une cloison 19 appliquée sur le fond d'un lamage ménagé sur le pourtour du conduit 18.

La pression de gonflage de l'accumulateur 17 est réglée à une valeur un peu supérieure à une limite de consigne de la pression prévue dans la capacité 14 pour exercer l'effort nécessaire sur la bande 2 lors de son introduction et pendant son défilement. Cette surpression, qui peut varier selon les produits, est donc encaissée, en fonctionnement normal, par la cloison 19 de fermeture du conduit 18.

Le fonctionnement du dispositif est le suivant.

En attente de l'arrivée de la tête de bande 2, le dispositif est fermé par les vérins 7, le châssis 6 venant s'appliquer sur les butées 8. Le contrôle de position des vérins 10 permet de régler, en fonction de l'épaisseur de la bande, l'écartement entre les rouleaux 4 et 5. Les rouleaux 4 et 5 sont alors mis en rotation avec une légère survitesse par rapport à celle de la bande 2.

Après le passage de la tête de bande entre les rouleaux 4 et 5, la pression de pinçage est régulée par les vérins 10 contrôlés en position, au moyen d'un système de régulation qui peut être du type représenté sur la figure 4.

Au moins l'un des rouleaux est entraîné en rotation de façon à commander le défilement de la bande sous la traction souhaitée pour le laminage.

Si une surépaisseur se produit lors du défilement de la bande 2, par exemple, en cas de repliure, le rouleau 5 a tendance à se soulever et les tiges 13 repoussent vers le haut les pistons 11 qui refoulent l'huile dans les capacités 14 associées à chacun des vérins 10. La surpression qui se produit alors est transmise par l'obturateur 19 au gaz contenu dans l'accumulateur 17 et est absorbée par une simple remontée en pression de ce gaz.

Pendant tout le défilement de la bande 2, l'effort nécessaire à l'entraînement est maintenu par une régulation de position des vérins 10 avec application d'une limitation de pression dont la consigne a été réglée pour l'épaisseur de la bande 2 considérée.

Cette régulation ne risque pas d'être perturbée en cas de passage d'une surépaisseur grâce à l'effet d'amortissement du gaz.

En cas de déviation de la bande, d'un côté ou de l'autre, le capteur 21 détecte cette déviation et commande un basculement du rouleau 5 dans le sens qui permet de corriger la déviation détectée. Le basculement du rouleau 5 est obtenu par déplacement de l'un des paliers latéraux 52 par rapport à l'autre palier, de sorte que l'axe géométrique du rouleau 5 bascule légèrement autour d'un axe longitudinal orthogonal, l'effort de serrage de la bande devenant ainsi plus fort d'un côté que de l'autre.

La bande 2 ainsi soumise à un effort de serrage dissymétrique est repoussée latéralement, c'est-à-dire orthogonalement à sa direction longitudinale d'avance, du côté de l'effort le plus faible par un effet dit de "noyau de cerise".

Grâce au système de régulation selon le schéma de Fig.4, la bande 2 est ainsi maintenue dans l'axe de la bobineuse et ses défauts, en particulier celui de "sabre" (déviation transversale), sont compensés à de façon à permettre un enroulement sans télescopage des spires.

Pendant que la bande 2 est en prise dans la dernière cage de laminage, on peut moduler le couple des moteurs d'entraînement des rouleaux 4 et 5 de manière à ajuster un niveau de traction optimal entre la dernière cage et les rouleaux 4 et 5, en particulier pour ne pas masquer, par une traction excessive, des défauts de planéité et pour permettre leur mesure qui a lieu dans la zone de sortie immédiate de la dernière cage de laminage.

Lorsque la queue de la bande 2 quitte la dernière cage de laminage, elle reste entraînée par le dispositif 1 qui joue son rôle de guidage selon le schéma de régulation qui a été décrit précédemment.

Le dispositif 1 de l'invention permet d'absorber de forts défauts de surépaisseur pouvant survenir en cas de repliure de la bande 2.

L'effet d'amortissement peut se produire sans retard, grâce aux dimensions du conduit 18, au gaz contenu dans l'accumulateur 17 et à l'obturateur sans inertie 19.

Lorsque la surépaisseur est passée, la pression du gaz dans l'accumulateur 17 revient à sa valeur initiale, qui est légèrement supérieure à la pression limitée dans la capacité 14, et le vérin 10 retrouve alors ses conditions normales de fonctionnement en régulation.

Les temps de réponse sont beaucoup plus faibles que dans les dispositifs connus, du fait que le fluide intervenant dans la chambre 12b et la capacité 14 est un liquide.

Bien entendu, l'invention ne se limite pas aux détails du mode de réalisation qui vient d'être décrit et qui peut faire l'objet de variantes ne s'écartant pas du cadre de protection défini par les revendications.

On pourrait envisager, par exemple, que la chambre d'amortissement B soit en une seule partie remplie d'huile en donnant à la capacité 14 un volume suffisant pour absorber un déplacement limité du piston 11, sans variation excessive de la pression du fluide hydraulique compte tenu de la compressibilité de celui-ci. L'accumulateur à gaz G pourrait alors être supprimé.

Mais l'accumulateur à gaz pourrait aussi être réalisé d'une autre façon.

Par exemple, la Fig.5 montre une variante de réalisation dans laquelle les éléments identiques ou jouant des rôles semblables à des éléments déjà décrits précédemment sont désignés par les mêmes références ou par la somme du nombre 100 et des références précédentes, sans que leur description soit reprise.

Dans ce cas, chaque moyen d'amortissement A comprend un vérin pneumatique 31 ayant un corps cylindrique 32 fixé sur le châssis 6 centré sur l'axe du vérin hydraulique 110 de réglage de la pression de pinçage.

Le fond 112a du vérin de pinçage 110 est élargi de façon à constituer un piston monté coulissant dans le corps 32 du vérin pneumatique 31, dont la tige est formée par le corps 112 du vérin de serrage 110.

La chambre 117 de ce vérin pneumatique 31, limitée par le fond 112a du vérin 110, du côté opposé à la tige 113, forme un volume G rempli de gaz sous pression et agit comme l'accumulateur à gaz décrit précédemment en se référant aux figures 1 à 4. Le déplacement vers le haut du piston 111 et de la tige 113, autorisé par la compression du gaz dans le volume G, permet d'amortir les chocs dus à des variations d'épaisseur de la bande 2 ou à son entrée entre les rouleaux 4 et 5. Le corps 112 peut être guidé par un prolongement axial vertical 112d, de plus petit diamètre, qui traverse de manière étanche un alésage du fond supérieur du corps 32.

En fonctionnement normal, le piston 111 est en appui contre une butée inférieure 32a du corps 32, et l'effort de serrage de la bande 2 est assuré par les vérins hydrauliques 110 et la pression d'huile dans ces vérins. En cas de surépaisseur de la bande 2, l'ensemble du vérin 110 a tendance à se soulever et le piston 111 s'écarte de la butée 32a en comprimant le gaz contenu dans la chambre 117 du vérin pneumatique 31 qui amortit le passage de la surépaisseur sans modification sensible de la pression de pinçage appliquée par le vérin 110 sur le palier 52 sur rouleau 5.

Par ailleurs, on a observé que, dans le mode de réalisation de la figure 1, le montage coulissant des empoises 52 du rouleau 5 entraîne des frottements qui, même s'ils sont minimes, peuvent générer un effet d'hystérisis risquant de perturber la régulation, compte tenu de la grande précision permise par l'invention.

Pour améliorer encore cette précision il serait possible, comme le montre la figure 6, de monter les paliers 152 du rouleau 5 sur deux bielles 153 articulées sur le châssis 6 autour de paliers 62 pour lesquels les frottements sont négligeables.

Dans ce cas, le corps 112 du vérin 110 est monté avec un jeu latéral dans un logement 61 du châssis 6 et prend appui sur celui-ci par une articulation 18, de façon à suivre le léger décalage des paliers 152 dû à la rotation des bielles 153.

## Revendications

1. Dispositif d'entraînement et de guidage d'un produit en bande (2) défilant suivant une direction longitudinale, comprenant un bâti de support (3), deux rouleaux cylindriques (4, 5) disposés de part et d'autre d'un plan moyen de défilement de la bande (2) et montés rotatifs chacun autour d'un axe sensiblement parallèle audit plan moyen et perpendiculaire à la direction de défilement, respectivement un premier rouleau (4) tournant sur deux paliers fixes (42) et un second rouleau (5) tournant sur deux paliers mobiles (52, 152) guidés transversalement au plan de défilement de la bande, des moyens (P) de pinçage de la bande (2) entre les deux rouleaux (4, 5) par application d'une pression de serrage réglable sur chacun des paliers mobiles (52, 152) du second rouleau (5) et des moyens de commande de la rotation d'au moins l'un desdits rouleaux (4, 5), les moyens de pinçage (P) comprenant, pour chaque palier mobile (52, 152), un vérin hydraulique de serrage (10, 110) ayant un corps (12, 112) prenant appui sur le bâti (3) et un piston (11, 111) monté coulissant dans le corps (12, 112) et associé à une tige (13, 113), prenant appui sur le palier mobile (52) correspondant du second rouleau (5), ledit piston (11,111) limitant, dans le corps (12, 112) du vérin (10, 110), une chambre de pression (12b, 112b) alimentée en fluide hydraulique sous une pression de serrage, **caractérisé par le fait que** chaque vérin (10, 110) de serrage est associé à un moyen (A) d'amortissement des variations d'épaisseur de la bande, prévu pour absorber un déplacement limité du piston (11, 111) dans le sens opposé au sens de serrage, sans variation sensible de la pression hydraulique de serrage appliquée sur chaque palier (52, 152) par le vérin correspondant (10, 110).

2. Dispositif selon la revendication 1, **caractérisé en ce que** le moyen d'amortissement (A) comprend au moins une chambre fermée (B) contenant au moins un fluide d'amortissement et communiquant avec la chambre de pression (12b) de façon que le fluide d'amortissement soit soumis à la pression de serrage appliquée sur le piston (11, 111) du vérin (10, 110), ladite chambre d'amortissement (B) ayant un volume suffisant, compte tenu de la compressibilité du fluide qu'elle contient, pour absorber un déplacement limité du piston (11, 111) du vérin de serrage (10), sans variation sensible de la pression hydraulique de serrage appliquée sur celui-ci.

3. Dispositif selon la revendication 2, **caractérisé en ce que** la chambre d'amortissement fermée (B) forme une capacité (14) communiquant avec la chambre de pression (12b) du vérin (10, 110) par un conduit (14a) largement ouvert et remplie du même fluide hydraulique, ladite capacité (14) ayant un volume suffisant, compte tenu de la compressibilité dudit fluide hydraulique, pour absorber un déplacement limité du piston (11, 111) sans variation sensible de la pression du fluide dans la chambre de pression (12b) et la capacité (14).

4. Dispositif selon la revendication 2, **caractérisé en ce que** la chambre d'amortissement (B) comprend deux parties, respectivement une première partie de liaison formant une capacité fermée (14) mise en communication avec la chambre de pression (12b) du vérin par un premier conduit (14a) largement ouvert et remplie du même fluide hydraulique et à la même pression de serrage, et une seconde partie (17) qui est mise en communication avec la première partie (14) par un second conduit (14b) largement ouvert et remplie d'un gaz sous pression de façon à former un accumulateur à gaz (G) susceptible d'absorber le passage dans la capacité (14) d'une quantité de fluide correspondant à un déplacement limité du piston (11, 111) sans variation notable de la pression dudit fluide hydraulique.

5. Dispositif selon la revendication 4, **caractérisé en ce qu'**un obturateur sans inertie tel qu'une membrane déformable (19) de séparation entre le fluide hydraulique et le gaz est placé dans le second conduit (14b) de liaison entre la capacité (14) et l'accumulateur (G).

6. Dispositif selon d'une des revendications 3, 4 ou 5, **caractérisé en ce que** le conduit (14a, 14b) de liaison entre la chambre de pression (12b) et la chambre d'amortissement (B, 14) présente une section de passage suffisante pour éviter toute variation dynamique sensible de la pression du fluide lors d'un déplacement limité du piston (11, 111) du vérin de serrage (10,110)

7. Dispositif selon la revendication 4, **caractérisé par le fait que** l'accumulateur à gaz (17) est disposé sur un côté du vérin et présente une forme d'ensemble cylindrique avec un axe orthogonal à celui du vérin (10).

8. Dispositif selon l'une des revendications 3 et 4, **caractérisé par le fait que** la capacité (14) prévue dans le corps (12) du vérin hydraulique (10) présente des dimensions suffisantes pour y placer un moyen de mesure de la position du piston, tel qu'un capteur de position (15).

9. Dispositif selon la revendication 2, **caractérisé en ce que** le corps (112) de chaque vérin de serrage (110) est monté coulissant axialement dans un corps creux (32) fixé sur le bâti (3) de façon à constituer un piston 112 limitant, à l'intérieur dudit corps (32), une chambre de pression (117) remplie d'un gaz, l'ensemble formant un vérin pneumatique d'amortissement (B) susceptible d'absorber un déplacement du corps (112) du vérin de serrage (110) déterminé par un déplacement limité du piston (111) dudit vérin de serrage (110).

10. Dispositif selon l'une des revendications 2 à 9, **caractérisé en ce que** la chambre de pression (12b) de chaque vérin de serrage (10, 110) est alimentée par un circuit hydraulique comprenant un moyen de limitation de la pression de serrage préréglé à une valeur correspondant à l'effort de serrage entre les rouleaux (4, 5) nécessaire au défilement de la bande (2).

11. Dispositif selon la revendication 10, **caractérisé par le fait que** le fluide (G) contenu dans la chambre d'amortissement (B) est maintenu à une pression au moins égale à la limite de pression appliquée sur le piston (11,111) du vérin de serrage (10,110).

12. Dispositif selon l'une des revendications précédentes, **caractérisé par le fait qu'**il comprend un moyen de mesure (21) de la position latérale de la bande (2) placé en amont, dans le sens du défilement du dispositif de guidage (1), et que l'information sur la position de la bande fournie par ce moyen de mesure (21) est utilisée pour commander le basculement du second rouleau (5) du dispositif de guidage afin de corriger un défaut de centrage de la bande.

13. Dispositif selon la revendication 12, **caractérisé par le fait que** le moyen de mesure de la position latérale de la bande (2) comprend une caméra numérique (21).

14. Dispositif selon l'une des revendications précédentes ,
**caractérisé par le fait que** le couple d'entraînement transmis à la bande (2) par les rouleaux (4,5) est modulé par la puissance fournie par les moteurs de ces rouleaux, afin de régler de manière optimale la traction entre la dernière cage de laminage et le dispositif d'entraînement (1).

15. Dispositif selon l'une des revendications précédentes, dans lequel les axes des rouleaux sont situés dans un plan sensiblement vertical, **caractérisé par le fait qu'**il comprend un rouleau inférieur (4) placé au dessous de la bande et monté rotatif sur deux paliers fixes, et un rouleau (5) placé au dessus de la bande et monté rotatif sur deux paliers mobiles.

16. Dispositif selon la revendication 15, **caractérisé par le fait que** le rouleau mobile (5) est porté par deux paliers (52) montés coulissants entre des faces de guidages fixes (53), suivant une direction transversale au plan de défilement de la bande (2).

17. Dispositif selon la revendication 15, **caractérisé par le fait que** le rouleau mobile (5) est porté par deux paliers (152) fixés respectivement aux extrémités de deux bielles de guidage (153) articulées autour d'un axe fixe (62), chaque vérin de serrage (110) étant monté de façon à suivre un décalage des paliers (152) dû à la rotation des bielles (153) lors de l'application de la pression de serrage.

18. Dispositif selon l'une des revendications précédentes, **caractérisé par le fait que** le rouleau mobile (5) et l'ensemble des moyens de pinçage (P) sont montés sur un châssis (6) monté rotatif sur le bâti (3) autour d'un axe fixe (9) et appliqué, en position de serrage, sur une butée fixe (8) par un vérin (7) susceptible de faire tourner le châssis (6) autour de l'axe (9) jusqu'à une position écartée du plan de défilement de la bande (2).

## Claims

1. A device for driving and guiding a band-type product (2) running along a longitudinal direction, comprising a supporting frame (3), two cylindrical rolls (4, 5) arranged on both sides of a median running plane of the band (2) and mounted rotatably each around an axis substantially parallel to said median plane and perpendicular to running direction, respectively a first roll (4) rotating on two fixed bearings (42) and a second roll (5) rotating on two mobile bearings (52, 152) guided transversally to the running plane of the band, means (P) for pinching the band (2) between both rolls (4, 5) by applying a clamping pressure adjustable on each of the mobile bearings (52, 152) of the second roll (5) and means for controlling the rotation of at least one of said rolls (4, 5), the pinching means (P) comprising, for each mobile bearing (52, 152), a hydraulic clamping jack (10, 110) having a body (12, 112) resting on the frame (3) and a piston (11, 111) mounted slidingly in the body (12, 112) and associated with a rod (13, 113), resting on the mobile bearing (52) corresponding to the second roll (5), said piston (11, 111) limiting, in the body (12, 112) of the jack (10, 110), a pressure chamber (12b, 12b) supplied with hydraulic fluid under clamping pressure, **characterised in that** each clamping jack (10, 110) is associated with a means (A) for damping the thickness variations of the band, provided for absorbing a limited displacement of the piston (11, 111) in the direction opposite to the clamping direction, without any significant variation in the hydraulic clamping pressure applied to each bearing (52, 152) by the corresponding jack (10, 110).

2. A device according to claim 1, **characterised in that** the damping means (A) includes at least one closed chamber (B) containing at least one damping fluid and communicating with the pressure chamber (12b) so that the damping fluid is subjected to the clamping pressure applied to the piston (11,111) of the jack (10, 110), said damping chamber (B) having sufficient volume, taking into account the compressibility of the fluid contained therein, for absorbing a limited displacement of the piston (11, 111) of the clamping jack (10), without any significant variation in the hydraulic clamping pressure applied thereon.

3. A device according to claim 2, **characterised in that** the closed damping chamber (B) forms a capacitor (14) communicating with the pressure chamber (12b) of the jack (10, 110) by a wide-open conduit (14a) and filled with the same hydraulic fluid, said capacitor (14) having sufficient volume, taking into account the compressibility of said hydraulic fluid, for absorbing a limited displacement of the piston (11, 111) without any significant variation in the pressure of the fluid in the pressure chamber (12b) and the capacitor (14).

4. A device according to claim 2, **characterised in that** the damping chamber (B) includes two parts, respectively a first linking part forming a closed capacitor (14) communicated with the pressure chamber (12b) of the jack by a first wide-open conduit (14a) and filled with the same hydraulic fluid and at the same clamping pressure, and a second part (17) which is communicated with the first part (14) by a second wide-open conduit (14b) and filled with a pressurised gas so as to form a gas accumulator (G) capable of absorbing the passage through the capacitor (14) of a quantity of fluid corresponding to a limited displacement of the piston (11, 111) without any significant variation in the pressure of said hydraulic fluid.

5. A device according to claim 4, **characterised in that** a non-inertia plug such as a deformable separation membrane (19) between the hydraulic fluid and the gas is injected in the second connection conduit (14b) between the capacitor (14) and the accumulator (G).

6. A device according to any of the claims 3, 4 or 5, **characterised in that** the connection conduit (14a, 14b) between the pressure chamber (12b) and the damping chamber (B, 14) has a passageway of sufficient cross-section to avoid any dynamic variation sensitive to the pressure of the fluid during a limited displacement of the piston (11, 111) of the clamping jack (10, 110).

7. A device according to claim 4, **characterised in that** the gas accumulator (17) is arranged one side of the jack and has overall cylindrical shape with an axis orthogonal to that of the jack (10).

8. A device according to any of the claims 3 and 4, **characterised in that** the capacitor (14) provided in the body (12) of the hydraulic jack (10) exhibits sufficient dimensions for placing therein a measuring means of the position of the piston, such as a position sensor (15).

9. A device according to claim 2, **characterised in that** the body (112) of each clamping jack (110) is mounted slidingly axially to a hollow body (32) attached to the frame (3) so as to form a piston 112 limiting, inside said body (32), a pressure chamber (117) filled with a gas, the assembly forming a shock-absorbing pneumatic jack (B) capable of absorbing a displacement of the body (112) of the clamping jack (110) determined by a limited displacement of the piston (111) of said clamping jack (110).

10. A device according to any of the claims 2 to 9, **characterised in that** the pressure chamber (12b) of each clamping jack (10, 110) is supplied by a hydraulic system comprising a means for limiting the clamping pressure preset to a value corresponding to the clamping load between the rolls (4, 5) necessary to the running of the band (2).

11. A device according to claim 10, **characterised in that** the fluid (G) contained in the damping chamber (B) is maintained at a pressure at least equal to the pressure limit applied to the piston (11, 111) of the clamping jack (10, 110).

12. A device according to one of the previous claims, **characterised in that** it includes a measuring means (21) of the lateral position of the band (2) placed upstream, in the running direction of the guiding device (1), and that the information on the position of the band supplied by this measuring means (21) are used for controlling the tilting motion of the second roll (5) of the guiding device so as to correct a centring defect of the band.

13. A device according to claim 12, **characterised in that** the measuring means of the lateral position of the band (2) includes a digital camera (21).

14. A device according to one of the previous claims, **characterised in that** the driving torque transmitted to band (2) by the rolls (4, 5) is modulated by the power supplied to the motors of these rolls, so as to adjust optimally the traction between the last roll stand and the driving device (1).

15. A device according to one of the previous claims, wherein the axes of the rolls are situated in a substantially vertical plane, **characterised in that** it includes a lower roll (4) placed below the band and mounted rotatably on two fixed bearings, and a roll (5) placed above the band and mounted rotatably on two mobile bearings.

16. A device according to claim 15, **characterised in that** the mobile roll (5) is carried by two bearings (52) mounted slidingly between fixed guiding faces (53), according to a direction transversal to the running plane of the band (2).

17. A device according to claim 15, **characterised in that** the mobile roll (5) is carried by two bearings (152) attached respectively to the ends of two guiding rods (153) hinged around a fixed axis (62), each clamping jack (110) being mounted so as to follow a shift of the bearings (152) due to the rotation of the rods (153) when applying the clamping pressure.

18. A device according to one of the previous claims, **characterised in that** the mobile roll and the whole pinching means (P) are mounted on a chassis mounted rotatably on the frame (3) around a fixed axis (9) and applied, in clamping position, on a fixed stop (8) by a jack (7) capable of rotating the chassis (6) around the axis (9) up to a position spaced apart from the running plane of the band (2).

## Patentansprüche

1. Vorrichtung für den Antrieb und die Führung eines Bandproduktes (2), das in eine Längsrichtung abläuft, umfassend ein Stützgestell (3), zwei zylindrische Walzen (4, 5), die beiderseits einer mittleren Bandablaufebene (2) angeordnet und jeweils um eine im Wesentlichen zur Mittelebene parallele und zur Ablaufrichtung senkrechte Achse drehbar befestigt sind, eine erste Walze (4), die auf zwei festen Lagern (42) läuft, bzw. eine zweite Walze (5), die auf zwei beweglichen Lagern (52, 152) läuft, die quer zur Bandablaufebene geführt werden, Mittel (P) zum Einklemmen des Bandes (2) zwischen den beiden Walzen (4, 5) durch Anlegen eines einstellbaren Klemmdrucks auf jedes der beweglichen Lager (52, 152) der zweiten Walze (5) und Mittel zur Steuerung der Drehung mindestens einer der Walzen (4, 5), wobei die Klemmmittel (P) für jedes bewegliche Lager (52, 152) einen hydraulischen Druckzylinder (10, 110) mit einem Körper (12, 112), der auf dem Gestell (3) aufliegt, und einen Kolben (11, 111) umfassen, der gleitend in dem Körper (12, 112) befestigt und mit einer Stange (13, 113) verbunden ist, die auf dem entsprechenden beweglichen Lager (52) der zweiten Walze (5) aufliegt, wobei der Kolben (11, 111) in dem Körper (12, 112) des Zylinders (10, 110) eine Druckkammer (12b, 112b) begrenzt, die mit Hydraulikfluid unter einem Festklemmdruck gespeist wird, **dadurch gekennzeichnet, dass** jeder Druckzylinder (10, 110) mit einem Mittel (A) zur Dämpfung der Breitenänderungen des Bandes verbunden ist, das dazu vorgesehen ist, eine begrenzte Verschiebung des Kolbens (11, 111) in die zur Klemmrichtung entgegen gesetzte Richtung ohne wesentliche Änderung des auf jedes Lager (52, 152) vom entsprechenden Zylinder (10, 110) angelegten hydraulischen Klemmdrucks aufzunehmen.

2. Vorrichtung nach Anspruch 1, **dadurch gekennzeichnet, dass** das Dämpfungsmittel (A) mindestens eine geschlossene Kammer (B) umfasst, die mindestens ein Dämpfungsfluid enthält und mit der Druckkammer (12b) in Verbindung steht, damit das Dämpfungsfluid dem an den Kolben (11, 111) des Zylinders (10, 110) angelegten Klemmdruck unterzogen wird, wobei die Dämpfungskammer (B) im Hinblick auf die Komprimierbarkeit des Fluids, das sie enthält, ein ausreichendes Volumen aufweist, um eine begrenzte Verschiebung des Kolbens (11, 111) des Druckzylinders (10) ohne Wesentliche Änderung des an diesen angelegten hydraulischen Klemmdrucks aufzunehmen.

3. Vorrichtung nach Anspruch 2, **dadurch gekennzeichnet, dass** die geschlossene Dämpfungskammer (B) einen Behälter (14) bildet, der mit der Druckkammer (12b) des Zylinders (10, 110) durch eine weit offene Leitung (14a) in Verbindung steht und mit demselben Hydraulikfluid gefüllt ist, wobei der Behälter (14) ein ausreichendes Volumen im Hinblick auf die Komprimierbarkeit des Hydraulikfluids aufweist, um eine begrenzte Verschiebung des Kolbens (11, 111) ohne wesentliche Änderung des Drucks des Fluids in der Druckkammer (12b) und dem Behälter (14) aufzunehmen.

4. Vorrichtung nach Anspruch 2, **dadurch gekennzeichnet, dass** die Dämpfungskammer (B) zwei Teile umfasst, einen ersten Verbindungsteil, der einen geschlossenen Behälter (14) bildet, der mit der Druckkammer (12b) des Zylinders durch eine erste weit offene Leitung (14a) in Verbindung gebracht wird, die mit demselben Hydraulikfluid gefüllt ist und denselben Klemmdruck aufweist, bzw. einen zweiten Teil (17), der mit dem ersten Teil (14) durch eine zweite weit offene Leitung (14b) in Verbindung gebracht wird, der mit einem Druckgas gefüllt ist, um einen Gasspeicher (G) zu bilden, der den Durchgang einer Fluidmenge in den Behälter (14) entsprechend einer begrenzten Verschiebung des Kolbens (11, 111) ohne wesentliche Änderung des Drucks des Hydraulikfluids aufnehmen kann.

5. Vorrichtung nach Anspruch 4, **dadurch gekennzeichnet, dass** ein nicht träges Verschlussmittel, wie beispielsweise eine verformbare Membran (19) zur Trennung zwischen dem Hydraulikfluid und dem Gas in der zweiten Verbindungsleitung (14b) zwischen dem Behälter (14) und dem Speicher (G) angeordnet ist.

6. Vorrichtung nach einem der Ansprüche 3, 4 oder 5, **dadurch gekennzeichnet, dass** die Verbindungsleitung (14a, 14b) zwischen der Druckkammer (12b) und der Dämpfungskammer (B, 14) einen ausreichenden Durchgangsquerschnitt aufweist, um jede wesentliche dynamische Veränderung des Drucks des Fluids bei einer begrenzten Verschiebung des Kolbens (11, 111) des Druckzylinders (10, 110) zu verhindern.

7. Vorrichtung nach Anspruch 4, **dadurch gekennzeichnet, dass** der Gasspeicher (17) auf einer Seite des Zylinders angeordnet ist und eine zylindrische Gesamtform mit einer zu jener des Zylinders (10) orthogonalen Achse aufweist.

8. Vorrichtung nach einem der Ansprüche 3 und 4, **dadurch gekennzeichnet, dass** der in dem Körper (12) des Hydraulikzylinders (10) vorgesehene Behälter (14) ausreichende Abmessungen hat, um in ihm ein Mittel zum Messen der Position des Kolbens, wie beispielsweise einen Positionsfühler (15), anzuordnen.

9. Vorrichtung nach Anspruch 2, **dadurch gekennzeichnet, dass** der Körper (112) jedes Druckzylinders (110) axial gleitend in einem Hohlkörper (32), der auf dem Gestell (3) befestigt ist, angeordnet ist, um einen Kolben (112) zu bilden, der im Inneren des Körpers (32) eine Druckkammer (117) begrenzt, die mit einem Gas gefüllt ist, wobei die Gesamtheit einen Druckluftdämpfungszylinder (B) bildet, der eine Verschiebung des Körpers (112) des Druckzylinders (110), die durch eine begrenzte Verschiebung des Kolbens (111) des Druckzylinders (110) bestimmt wird, aufnehmen kann.

10. Vorrichtung nach einem der Ansprüche 2 bis 9, **dadurch gekennzeichnet; dass** die Druckkammer (12b) jedes Druckzylinders (10, 110) von einer Hydraulikschaltung gespeist wird, umfassend ein Mittel zur Begrenzung des Klemmdrucks, das auf einen Wert voreingestellt ist, der der Klemmkraft zwischen den Walzen (4, 5), die für das Ablaufen des Bandes (2) erforderlich ist, entspricht.

11. Vorrichtung nach Anspruch 10, **dadurch gekennzeichnet, dass** das in der Dämpfungskammer (B) enthaltene Fluid (G) auf einem Druck mindestens gleich der Grenze des an den Kolben (11, 111) des Druckzylinders (10, 110) angelegten Drucks gehalten wird.

12. Vorrichtung nach einem der vorhergehenden Ansprüche, **dadurch gekennzeichnet, dass** sie ein Mittel (21) zum Messen der Seitenposition des Bandes (2) umfasst, das stromaufwärts in Richtung des Ablaufens der Führungsvorrichtung (1) angeordnet ist, und dass die Information über die Position des Bandes, die von diesem Messmittel (21) geliefert wird, verwendet wird, um das Kippen der zweiten Walze (5) der Führungsvorrichtung zu steuem, um einen Mittenfehler des Bandes zu korrigieren.

13. Vorrichtung nach Anspruch 12, **dadurch gekennzeichnet, dass** das Mittel zum Messen der Seitenposition des Bandes (2) eine Digitalkamera (21) umfasst.

14. Vorrichtung nach einem der vorhergehenden Ansprüche, **dadurch gekennzeichnet, dass** das Antriebsmoment, das auf das Band (2) von den Walzen (4, 5) übertragen wird, durch die von den Motoren dieser Walzen gelieferte Leistung moduliert wird, um den Zug zwischen dem letzten Walzkäfig und der Antriebsvorrichtung (1) optimal zu regeln.

15. Vorrichtung nach einem der vorhergehenden Ansprüche, bei der die Achsen der Walzen in einer im Wesentlichen vertikalen Ebene angeordnet sind, **dadurch gekennzeichnet, dass** sie eine untere Walze (4), die unter dem Band angeordnet und drehbar auf zwei festen Lagern befestigt ist, und eine Walze (5) umfasst, die über dem Band angeordnet und drehbar auf zwei beweglichen Lagern befestigt ist.

16. Vorrichtung nach Anspruch 15, **dadurch gekennzeichnet, dass** die bewegliche Walze (5) von zwei Lagern (52) getragen wird, die gleitend zwischen festen Führungsflächen (53) in eine Querrichtung zur Bandablaufebene (2) befestigt sind.

17. Vorrichtung nach Anspruch 15, **dadurch gekennzeichnet, dass** die bewegliche Walze (5) von zwei Lagern (152) getragen wird, die an den Enden von zwei Führungsstangen (153) befestigt sind, die um eine feste Achse (62) angelenkt sind, wobei jeder Druckzylinder (110) derart befestigt ist, dass er einem Versatz der Lager (152) auf Grund der Drehung der Stangen (153) beim Anlegen des Klemmdrucks folgt.

18. Vorrichtung nach einem der vorhergehenden Ansprüche, **dadurch gekennzeichnet, dass** die bewegliche Walze (5) und die Gesamtheit der Klemmmittel (P) auf einem Rahmen (6) befestigt sind, der um eine feste Achse (9) drehbar auf dem Gestell (3) befestigt ist und in Klemmposition an einen festen Anschlag (8) durch einen Zylinder (7) angelegt wird, der den Rahmen (6) um die Achse (9) bis zu einer von der Bandablaufebene (2) entfernten Position drehen kann.
